# EUROPÄISCHE PATENTSCHRIFT

(11) **EP 1 119 710 B1**
(45) Veröffentlichungstag und Bekanntmachung des Hinweises auf die Patenterteilung: **04.09.2002**
(21) Anmeldenummer: 99938360.7
(22) Anmeldetag: 28.07.1999
(51) Int. Cl.: F04D 29/66, F04D 19/04, F04D 17/16

(54) **REIBUNGSVAKUUMPUMPE**
FRICTION VACUUM PUMP
POMPE A VIDE A FRICTION

(30) Priorität: 07.10.1998 DE 19846189
(43) Veröffentlichungstag der Anmeldung: 01.08.2001
(73) Patentinhaber: Leybold Vakuum GmbH, 50968 Köln (DE)
(72) Erfinder: ENGLÄNDER, Heinrich, D-52441 Linnich (DE)
(74) Vertreter: Leineweber, Jürgen, Dipl.-Phys.
(86) Internationale Anmeldenummer: EP9905395
(87) Internationale Veröffentlichungsnummer: WO00020763

(56) Entgegenhaltungen:
- EP-A- 0 412 476
- EP-A- 0 748 940
- DE-A- 2 215 473
- FR-A- 2 310 481
- GB-A- 2 085 525
- PATENT ABSTRACTS OF JAPAN vol. 11, no. 160 (M-592), 23. Mai 1987 (1987-05-23) & JP 61 294191 A (SEIKO SEIKI), 24. Dezember 1986 (1986-12-24)

## Beschreibung

Die Erfindung bezieht sich auf eine Reibungsvakuumpumpe, die einen Stator, einen Rotor und ein Gehäuse aufweist und bei der während ihres Betriebes ein enger Spalt zwischen Stator und Rotor eingehalten werden muss. Die Eigenschaften von Maschinen dieser Art hängen maßgeblich von der Größe des Spaltes zwischen Stator und Rotor ab.

Der Aufbau von Maschinen der hier betroffenen Art erfolgt üblicherweise derart, dass der Rotor zur Vermeidung von Schwingungsübertragungen vom Stator elastisch entkoppelt ist. Üblich ist es, die Lagerungen über Elastomerringe im Gehäuse abzustützen. Aus der Schrift DE-U-80 27 697 (Siehe auch FR-A-2 310 481) ist bekannt, den Rotor mit einer Spindellagerung auszurüsten und diese insgesamt über O-Ringe im Gehäuse abzustützen. Bei Konstruktionen dieser Art darf ein minimaler Spalt zwischen Stator und Rotor von einigen Zehntel-Millimeter nicht unterschritten werden, da die verwendeten Elastomere die technische Grenze zur Verengung der Spalte setzen.

Der vorliegenden Erfindung liegt die Aufgabe zugrunde, eine Maschine der hier betroffenen Art derart zu gestalten, dass sie mit engeren Spalten zwischen Stator und Rotor als bisher betrieben werden können.

Erfindungsgemäß wird diese Aufgabe dadurch gelöst, dass Stator und Rotor schwingungstechnisch miteinander gekoppelt sind und dass das aus Stator und Rotor bestehende System gemeinsam über Schwingelemente im Gehäuse gehaltert ist. "Schwingungstechnisch miteinander gekoppelt" soll bedeuten, dass Rotoreinheit und Statoreinheit im wesentlichen identische Schwingungen ausführen, so dass die Größe der Spalte zwischen den Stator- und Rotorbestandteilen wesentlich kleiner als bisher ausgeführt werden können. Die gemeinsamen Schwingungen des aus Rotor und Stator bestehenden Systems werden von den Schwingelementen aufgenommen, über die sich dieses System im Gehäuse abstützt.

Besonders vorteilhaft ist eine starre Kopplung von Rotor und Stator. Bei einer Lösung dieser Art ist die Größe des Spaltes zwischen Stator und Rotor nur noch von den fertigungstechnisch machbaren Toleranzen der gespritzten oder spanend gefertigten Teile abhängig, die wesentlich enger sind als die bisherigen, durch die verwendeten Elastomere zwischen Stator und Rotor einzuhaltenden Spalte.

Aus fertigungstechnischen Gründen kann jedoch eine starre Kopplung häufiger nicht realisiert werden. In solchen Fällen ist es zweckmäßig, wenn sich zwischen Statoreinheit und Rotoreinheit ein oder mehrere Schwingelemente befinden, die zwar noch relative Schwingbewegungen zulassen; die maximale Amplitude dieser Bewegungen kann jedoch wesentlich kleiner gewählt werden als es beim Stand der Technik notwendig war, da die maßgeblichen - gemeinsamen - Schwingbewegungen von Stator und Rotor von den sich im Gehäuse abstützenden Schwingelementen aufgenommen werden. Eine drastische Verkleinerung der Spalte zwischen den Stator- und Rotorbestandteilen ist deshalb auch bei dieser Lösung noch möglich. Beispielsweise können die O-Ringe zwischen Stator- und Rotoreinheit wesentlich steifer sein als die äußeren Schwingelemente, so dass sich unter Berücksichtigung der jeweils schwingenden Massen z.B. ein Schwingungsamplitudenverhältnis innen zu außen wie 20:80 ergibt.

Weitere Vorteile und Einzelheiten der Erfindung sollen anhand von in den Figuren 1 und 2 dargestellten Ausführungsbeispielen erläutert werden. Es zeigen
- Figur 1 einen Schnitt durch eine Turbomolekularvakuumpumpe nach der Erfindung und
- Figur 2 einen Schnitt durch eine Molekularvakuumpumpe.

Die Pumpen 1 nach den Figuren 1 und 2 bestehen jeweils aus einem äußeren Gehäuse 2 und einem darin befindlichen Rotor- / Stator-System 3, das sich über Schwingelemente 4, 5 im Gehäuse 2 abstützt. Das Gehäuse 2 trägt saugseitig den Anschlussflansch 6 und druckseitig einen Anschlussdeckel 7. Das Rotor-Stator-System 3 umfasst die Rotoreinheit 8 und die Statoreinheit 9.

Bestandteil der Rotoreinheit 8 ist die zentrale Welle 11, die saugseitig den im wesentlichen glockenförmig gestalteten Rotor 12 trägt. Druckseitig ist die Welle 11 mit den Motorläufern 13 des Antriebsmotors ausgerüstet. Der Stator des Antriebsmotors ist mit 14 bezeichnet. Er stützt sich im Gehäuse 2 ab.

Bestandteile der Statoreinheit 9 sind drei Hülsenbauteile 15, 16, 17, von denen eines (15) druckseitig, die beiden anderen (16, 17) saugseitig (innerhalb und außerhalb der Wandung 18 des glockenförmigen Rotors 12) angeordnet sind. Das druckseitige Ende der Hülse 15 ist mit einem einwärts gerichteten Rand 21 ausgerüstet, dessen Innenseite als Schiebepassung 22 für das druckseitige Wellenlager 23 ausgebildet ist. Außerdem ist der Rand 21 mit einer Aufnahme für einen O-Ring 24 aus elastomerem Werkstoff ausgerüstet. Eine dazu korrespondierende Aufnahme ist am Anschlussdeckel 7 des Gehäuses 2 vorgesehen. Die Aufnahmen (Nuten, Winkel oder dgl.) sind derart ausgebildet, dass der O-Ring 24 neben der Funktion des Dichtens die Funktion eines ersten, druckseitig gelegenen Schwingelementes 5 hat, über das sich das Rotor-Stator-System 3 im Gehäuse 2 abstützt. An Stelle des O-Ringes 23 können auch andere Schwingelemente (z.B. Simmerringe, Flachringe, Kolbendichtungen) vorgesehen sein.

Zur Bildung eines inneren vakuumdichten Gehäuses ist die Hülse 15 saugseitig mit einem nach außen gerichteten Rand 26 versehen, an dem die beiden weiteren Hülsen 16, 17 befestigt sind. Das geschieht mit einer von der Druckseite her auf die äußere Hülse 17 aufschraubbaren Überwurfmutter 27, die den äußeren Rand 26 an der Hülse 15 und einen äußeren Rand 28, der Bestandteil der inneren Hülse 16 ist, einspannt.

Der Anschlußflansch 6 ist saugseitig mit einer einwärts gerichteten Stufe 31 für die Aufnahme eines weiteren O-Ringes 32 oder eines anderen Schwingelementes versehen. Eine zu dieser Aufnahme korrespondierende Aufnahme befindet sich im Bereich der Stirnseite der Hülse 16. Der O-Ring 32 bildet neben der Dichtfunktion das zweite Schwingelement 4, über das sich das Rotor-Stator-System 3 im Gehäuse 2 abstützt. Das Gehäuse 2 bildet eine Spannhülse, die zusammen mit Deckel 7 und Anschlußflansch 6 das Rotor-Stator-System 3 einspannt. Bei entsprechender Dimensionierung können Gehäuse 2 und Anschlussflansch 6 auch einstückig sein. Zusätzlich stützt sich die Hülse 16 auf einer stufenartigen Erweiterung 29 in der Hülse 15 ab.

Das saugseitige Ende der inneren Hülse 16 ist mit einem nach innen gerichteten Rand 34 ausgerüstet, dessen Innenseite eine Schiebepassung 35 für das saugseitige Wellenlager 36 bildet. Weiterhin befindet sich in diesem Bereich eine Ringfeder 37, die die nötigen Lageranstellkräfte erzeugt.

Bei beiden Ausführungsbeispielen sind die Rotoreinheit 8 und die Statoreinheit 9 über die Lager 23, 36 und die Schiebepassungen 22, 35 starr miteinander gekoppelt. Dadurch wird die gewünschte Spielverkleinerung zwischen Stator und Rotor erreicht. Über die Schwingelemente 4 und 5 stützt sich das Rotor-Stator-System 3 im Gehäuse 2 ab. Die Ausbildung der Schwingelemente als O-Ringe hat den Vorteil, dass sie gleichzeitig Dichtfunktion übernehmen können. Sie sorgen für eine vakuumdichte Trennung der im inneren Gehäuse gelegenen Förderräume und der Atmosphäre. Zweckmäßig umgibt ein weiterer O-Ring 38 den äußeren Umfang des Randes 28, der die innere Hülse 16 trägt, so dass auch im Bereich der Überwurfmutter 27 Vakuumdichtheit gewährleistet ist. Die Statoreinheit 9 bildet praktisch ein zweites inneres Gehäuse. Es ist vakuumdicht, so dass das äußere Gehäuse 2 mit Luftschlitzen 39 ausgerüstet werden kann.

Das Ausführungsbeispiel nach Figur 1 ist als einflutige Turbomolekularvakuumpumpe mit einem sich von der Saugseite zur Druckseite verjüngenden Förderraum 40 ausgebildet. Die äußere Hülse 17 trägt auf ihrer Innenseite Statorschaufelreihen 42, die Außenseite der Rotorwand 18 Rotorschaufelreihen 41. Der Weg der geförderten Gase ist durch Pfeile 43 gekennzeichnet. Sie treten durch den Anschlussflansch 6 in den mit den Schaufeln 41, 42 bestückten Förderraum ein und gelangen durch Öffnungen 44 in der inneren Hülse 16 entlang der Welle 11 und durch Öffnungen 45 im Rand 21 zur Auslassöffnung 46.

Das Ausführungsbeispiel nach Figur 2 ist eine dreistufige Molekularpumpe. Die Innenseite der Hülse 17 und die Außenseite der Hülse 16 sind jeweils in Höhe der Wandung 18 des Rotors 12 mit einem Gewinde 47, 48 ausgerüstet, die zusammen mit der zylindrischen Rotorwand 18 die gewünschte Gasförderung in zwei Stufen bewirken. Auch die Außenseite der Welle 11, die im Bereich der Hülse 16 einen vergrößerten Durchmesser hat, ist mit einem Gewinde 49 ausgerüstet und bildet zusammen mit der Innenseite der Hülse 16 die dritte Pumpenstufe. Der Weg der geförderten Gase ist durch Pfeile 51 gekennzeichnet. Sie treten durch den Anschlussflansch 6 in die äußere Pumpstufe ein. Zweckmäßig ist dieser Pumpstufe eine aus einem Schaufelkranz bestehende Füllstufe 52 vorgelagert. Nach dem Verlassen der äußeren ersten Pumpstufe treten sie in die zweite Pumpstufe zwischen Rotorwand 18 und Hülse 16 ein, welche sie mit einer der Förderrichtung der ersten Pumpstufe entgegengesetzten Richtung durchströmen. Nach einer weiteren Richtungsumkehr gelangen sie durch Öffnungen 53 im Rand 35 und durch Öffnungen in der Feder 37 in die dritte Pumpstufe und von dort aus in der bereits zu Figur 1 beschriebenen Weise zur Auslassöffnung 46.

Das Ausführungsbeispiel nach Figur 2 kann in einfacher Weise zu einer einstufigen Reibungsvakuumpumpe umgebaut werden. Ohne Hülse 17, Rotorglocke 18 und Überwurfmutter 27 wäre nur die dritte Pumpstufe vorhanden und wirksam. Auch die Ränder 26 und 28 sowie das Gewinde 48 könnten entfallen. Eine weitere Voraussetzung wäre, dass die Durchmesser des Schwing- und Dichtungselementes 4,32 sowie der Stirnseite der Hülse 16 einander entsprechen, damit das Rotor-Stator-System 3 elastisch im Gehäuse 2,7 abgestützt werden kann.

Beim Ausführungsbeispiel nach Figur 1 sind Statoreinheit 9 und Rotoreinheit 8 schwingungstechnisch starr miteinander (Schiebepassungen 35, 22) gekoppelt. Beim Ausführungsbeispiel nach Figur 2 befindet zwischen dem oberen Lager 36 und der Innenseite des Randes 34 im O-Ring 63 mit einem im Vergleich zum Durchmesser der O-Ringe 24,32 wesentlich kleineren Durchmesser. Dieser O-Ring 63 dient lediglich der Überbrückung des Passungsspiels. Einen wesentlichen Einfluß auf die Wahl des Spaltes zwischen Rotor- und Statoreinheit hat der O-Ring 63 nicht.

Die Realisierung der Erfindung ist bei kleinen Turbomolekularpumpen von besonderem Vorteil. Bei kleiner werdender Baugröße nimmt der schädliche Anteil der Rückströmung bezogen auf den geförderten Gasstrom zu und verschlechtert dadurch überproportional die vakuumtechnischen Eigenschaften einer Pumpe. Durch die erfindungsgemäße Reduzierung der Spalte zwischen Rotor und Stator mit dem vorliegenden neuen Konzept lassen sich die vakuumtechnischen Daten deutlich verbessern. Das bedeutet umgekehrt, dass sich dadurch eine Pumpe in dieser Baugröße noch mit wirtschaftlich sinnvollem Aufwand produzieren lässt. Mit dazu trägt die Tatsache bei, dass die Pumpe aus relativ wenigen Teilen hergestellt werden kann.

## Patentansprüche

1. Reibungsvakuumpumpe, die eine Statoreinheit (9), eine Rotoreinheit (12) und ein Gehäuse (2, 7) aufweist und bei der während ihres Betriebes ein enger Spalt zwischen Stator und Rotor eingehalten werden soll, **dadurch gekennzeichnet, dass** Stator (9) und Rotor (8) schwingungstechnisch miteinander gekoppelt sind und dass das aus Statoreinheit (9) und Rotoreinheit (8) bestehende System (3) gemeinsam über Schwingelemente (4, 5) im Gehäuse (2, 7) gehaltert ist.

2. Pumpe nach Anspruch 1, **dadurch gekennzeichnet, dass** mechanische Lager (23, 36) vorgesehen sind und dass Rotor und Stator über die mechanischen Lager miteinander gekoppelt sind.

3. Pumpe nach Anspruch 1 oder 2, **dadurch gekennzeichnet, dass** Stator (9) und Rotor (8) schwingungstechnisch starr miteinander gekoppelt sind.

4. Pumpe nach Anspruch 3, **dadurch gekennzeichnet, dass** zwischen Rotoreinheit (8) und Lager (23, 36) und/oder Lager (23, 36) und Statoreinheit (9) eine axiale Schiebepassung (22, 35) vorgesehen ist.

5. Pumpe nach Anspruch 2, **dadurch gekennzeichnet, dass** sich zwischen einem der Lager und der Statoreinheit ein der Überbrückung eines Passungsspieles dienender O-Ring (63) befindet.

6. Pumpe nach einem der Ansprüche 1 bis 5, **dadurch gekennzeichnet dass** das Gehäuse (2) eine Spannhülse bildet, die zusammen mit einem stirnseitigen Deckel (7) das Rotor-Stator-System (3) verspannt.

7. Pumpe nach einem der Ansprüche 1 bis 6, **dadurch gekennzeichnet, dass** Bestandteile der Rotoreinheit (8) eine zentrale Welle (11) sowie ein Rotor (12) sind und dass sich die Rotoreinheit (8) über die Lager (23, 36) in der Statoreinheit (9) abstützt.

8. Pumpe nach einem der Ansprüche 1 bis 7, **dadurch gekennzeichnet, dass** Bestandteile der Statoreinheit (9) Hülsen (15, 16, 17) sowie Aufnahmen für Schwingelemente (4, 5, 24, 32) sind, über die sich das Rotor-Stator-System (3) im Gehäuse (2, 7) abstützt.

9. Pumpe nach Anspruch 8, **dadurch gekennzeichnet, dass** die Statoreinheit (9) ein zweites inneres Gehäuse bildet.

10. Pumpe nach Anspruch 9, **dadurch gekennzeichnet, dass** das innere Gehäuse vakuumdicht ist und dass das äußere Gehäuse (2) mit Luftschlitzen (39) ausgerüstet ist.

11. Pumpe nach Anspruch 7 oder 8, **dadurch gekennzeichnet, dass** ihr Rotor (12) glockenförmig ausgebildet ist und dass drei Pumpstufen vorhanden sind.

12. Pumpe nach Anspruch 11, **dadurch gekennzeichnet, dass** der Stator (9) drei Hülsen (15, 16, 17) umfasst, von denen eine druckseitig und zwei saugseitig angeordnet sind, und zwar je eine außerhalb und innerhalb der Rotorwand (18).

13. Pumpe nach Anspruch 12, **dadurch gekennzeichnet, dass** die druckseitige (15) und die innere saugseitige Hülse (16) mit äußeren Rändern (26, 28) ausgerüstet sind, die mit Hilfe einer auf die Druckseite der äußeren Hülse anschraubbaren Überwurfmutter (27) miteinander verspannt sind.

14. Pumpe nach einem der vorhergehenden Ansprüche, **dadurch gekennzeichnet, dass** der Rotor (12) stirnseitig mit einer Füllstufe (52) ausgerüstet ist.

## Claims

1. A friction vacuum pump which has a stator unit (9), a rotor unit (12) and a housing (2, 7) and in which a narrow gap is to be maintained between the stator and the rotor during operation, **characterised in that** the stator (9) and the rotor (8) are vibrationally coupled to one another and **in that** the system (3) comprising the stator unit (9) and the rotor unit (8) is held together in the housing (2, 7) by way of vibration elements (4, 5).

2. A pump according to Claim 1, **characterised in that** mechanical bearings (23, 36) are provided, and **in that** the rotor and the stator are coupled to one another by way of the mechanical bearings.

3. A pump according to Claim 1 or 2, **characterised in that** the stator (9) and the rotor (8) are vibrationally coupled to one another in rigid manner.

4. A pump according to Claim 3, **characterised in that** an axial push fit (22, 35) is provided between the rotor unit (8) and the bearings (23, 36) and/or the bearings (23, 36) and the stator unit (9).

5. A pump according to Claim 2, **characterised in that** an O-ring (63) serving to bridge a play in the fit is located between one of the bearings and the stator unit.

6. A pump according to one of Claims 1 to 5, **characterised in that** the housing (2) forms a clamping sleeve which, together with an end cover (7), clamps the rotor/stator system (3).

7. A pump according to one of Claims 1 to 6, **characterised in that** components of the rotor unit (8) are a central shaft (11) and also a rotor (12), and **in that** the rotor unit (B) is supported in the stator unit (9) by way of the bearings (23, 36).

8. A pump according to one of Claims 1 to 7, **characterised in that** components of the stator unit (9) are sleeves (15, 16, 17) and also receiving means for vibration elements (4, 5, 24, 32), by way of which the rotor/stator system (3) is supported in the housing (2, 7).

9. A pump according to Claim 8, **characterised in that** the stator unit (9) forms a second inner housing.

10. A pump according to Claim 9, **characterised in that** the inner housing is vacuum tight, and **in that** the outer housing (2) is equipped with air slots (39).

11. A pump according to Claim 7 or 8, **characterised in that** its rotor (12) is constructed in a bell shape, and **in that** there are three pumping stages.

12. A pump according to Claim 11, **characterised in that** the stator (9) includes three sleeves (15, 16, 17), of which one is arranged on the pressure side and two are arranged on the suction side, one of these being outside the rotor wall (18) and one being inside the rotor wall (18).

13. A pump according to Claim 12, **characterised in that** the pressure-side sleeve (15) and the inner suction-side sleeve (16) are equipped with outer edges (26, 28), which are clamped together with the aid of a union nut (27), which way be screwed onto the pressure side of the outer sleeve.

14. A pump according to one of the preceding claims, **characterised in that** the rotor (12) is equipped with a filling stage (52) at its end face.

## Revendications

1. Pompe à vide à friction comportant une unité de stator (9), une unité de rotor (12) et un carter (2, 7), dans laquelle un intervalle étroit entre le stator et le rotor doit être maintenu pendant son fonctionnement, **caractérisée en ce que** le stator (9) et le rotor (8) sont couplés l'un à l'autre par des moyens techniques vis-à-vis des oscillations, et **en ce que** le système (3) constitué par l'unité de stator (9) et par l'unité de rotor (8) est monté conjointement via des éléments oscillatoires (4, 5) dans le carter (2,7).

2. Pompe selon la revendication 1, **caractérisée en ce qu'**il est prévu des paliers mécaniques (23, 36), et **en ce que** le rotor et le stator sont couplés l'un à l'autre via les paliers mécaniques.

3. Pompe selon l'une ou l'autre des revendications 1 et 2, **caractérisée en ce que** le stator (9) et le rotor (8) sont couplés un à l'antre de façon rigide par des moyens techniques vis-à-vis des oscillations.

4. Pompe selon la revendication 3, **caractérisée en ce qu'**il est prévu un ajustage coulissant axial (22, 35) entre l'unité de rotor (8) et les paliers (23, 36) et/ou entre les paliers (23,36) et l'unité de stator (9).

5. Pompe selon la revendication 2, **caractérisée en ce qu'**un joint torique (63) servant à combler un jeu d'ajustage se trouve entre l'un des paliers et l'unité de stator.

6. Pompe selon l'une des revendications 1 à 5, **caractérisée en ce que** le carter (2) forme une douille de serrage qui, conjointement avec un couvercle frontal (7), serre le système à rotor et à stator (3).

7. Pompe selon l'une des revendications 1 à 6, **caractérisée en ce que** des composants de l'unité de rotor (8) sont un arbre central (11) ainsi qu'un rotor (12), et **en ce que** l'unité de rotor (8) prend appui via les paliers (23, 36) dans l'unité de stator (9).

8. Pompe selon l'une des revendications 1 à 7, **caractérisée en ce que** des composants de l'unité de stator (9) sont des douilles (15, 16, 17) ainsi que des logements pour les éléments oscillatoires (4, 5, 24, 32) via lesquels le système à rotor et à stator (3) s'appuie dans le carter (2, 7).

9. Pompe selon la revendication 8, **caractérisée en ce que** l'unité de stator (9) forme un deuxième carter interne.

10. Pompe selon la revendication 9, **caractérisée en ce que** le carter interne est étanche au vide, et **en ce que** le carter externe (2) est muni de fentes à air (39).

11. Pompe selon l'une ou l'autre des revendications 7 et 8, **caractérisée en ce que** son rotor (12) est réalisé en forme de cloche, et **en ce qu'**il est prévu trois étages de pompe.

12. Pompe selon la revendication 11, **caractérisée en ce que** le stator (9) comprend trois douilles (15, 16, 17) dont une est agencée du côté refoulement et dont deux sont agencées du côté aspiration, à savoir l'une à l'extérieur et l'autre à l'intérieur de la paroi de rotor (18).

13. Pompe selon la revendication 12, **caractérisée en ce que** la douille côté refoulement (15) et la douille interne côté aspiration (16) sont munies de bordures externes (26, 28) qui sont serrées entre elles à l'aide d'un écrou-raccord (27) susceptible d'être vissé sur le côté refoulement de la douille externe.

14. Pompe selon l'une des revendications précédentes, **caractérisée en ce que** le rotor (12) est muni d'un étage de remplissage (52) du côté frontal.
